# EUROPÄISCHE PATENTSCHRIFT

(11) **EP 0 580 603 B1**
(45) Veröffentlichungstag und Bekanntmachung des Hinweises auf die Patenterteilung: **21.05.1997**
(21) Anmeldenummer: 92906112.5
(22) Anmeldetag: 21.02.1992
(51) Int. Cl.: F02M 25/08

(54) **VERFAHREN UND VORRICHTUNG ZUM PRÜFEN EINER TANKENTLÜFTUNGSANLAGE**
PROCESS AND DEVICE FOR TESTING A FUEL TANK VENTILATION SYSTEM
PROCEDE ET DISPOSITIF POUR ESSAYER UN SYSTEME D'AERATION DE RESERVOIR DE CARBURANT

(30) Priorität: 09.04.1991 DE 4111360
(43) Veröffentlichungstag der Anmeldung: 02.02.1994
(73) Patentinhaber: ROBERT BOSCH GMBH, 70442 Stuttgart (DE)
(72) Erfinder: DENZ, Helmut, D-7000 Stuttgart 30 (DE); BLUMENSTOCK, Andreas, D-7140 Ludwigsburg (DE)
(86) Internationale Anmeldenummer: DE9200129
(87) Internationale Veröffentlichungsnummer: WO9218764

(56) Entgegenhaltungen:
- WO-A-90/11443
- WO-A-91/12426
- DE-C- 4 012 111
- FR-A- 2 635 823
- US-A- 4 887 578
- US-A- 4 949 695
- PATENT ABSTRACTS OF JAPAN vol. 14, no. 311 (M-994) 4. Juli 1990 & JP-A-2 102 360 (NIPPON DENSO) 13. April 1990
- PATENT ABSTRACTS OF JAPAN vol. 14, no. 364 (M-1007) 7. August 1990 & JP-A-2 130 256 (NIPPON DENSO) 18. Mai 1990

## Beschreibung

Das Folgende betrifft ein Verfahren und eine Vorrichtung zum überprüfen der Funktionstüchtigkeit einer Tankentlüftungsanlage für ein Kraftfahrzeug mit einem Verbrennungsmotor.

### Stand der Technik

Tankentlüftungsanlagen mit folgenden Merkmalen sind seit längerem bekannt:
- einem Adsorptionsfilter mit einer Belüftungsöffnung an seiner Belüftungsseite und einer Anschlußleitung zu einem Tank,
- einem Tankentlüftungsventil, das in eine Verbindungsleitung zwischen dem Saugrohr des Motors und der Saugseite des Adsorptionsfilters geschaltet ist,
- und einer Ansteuereinrichtung für das Tankentlüftungsventil.

Die Ansteuereinrichtung steuert das Tankentlüftungsventil in einem fest vorgegebenen Zeitraster an, z. B. hält sie es für jeweils 1 1/2 Minuten geschlossen und öffnet es dann für jeweils 4 Minuten, um ein Regenerieren des Adsorptionsfilters zu ermöglichen. Der Öffnungsquerschnitt des Tankentlüftungsventils wird hierbei über ein vom jeweiligen Betriebszustand des Motors abhängiges Tastverhältnis bestimmt.

Es ist offensichtlich, daß derartige Tankentlüftungsanlagen nur dann voll zufriedenstellend arbeiten, wenn sie dicht sind und das Tankentlüftungsventil ordnungsgemäß öffnet und schließt. Zum Überprüfen der Dichtheit der Anlaae und der Funktionsfähigkeit des Tankentlüftungsventils sind verschiedene Verfahren bekannt. Es hat sich jedoch herausgestellt, daß diese Verfahren nicht ausreichen, um alle Aspekte in bezug auf die Funktionstüchtigkeit einer Tankentlüftungsanlage zufriedenstellend berücksichtigen zu können.

Es bestand demgemäß das Problem, ein Verfahren und eine Vorrichtung anzugeben, mit denen eine Tankentlüftungsanlage in anderer Hinsicht als bisher auf Funktionstüchtigkeit überprüft werden kann.

Aus der US 4 949 695 ist eine Tankentlüfungsdiagnose bekannt, mit der eine verstopfte Belüftungsöffnung eines Aktivkohlefilters als Teil der Tankentlüftungsanlage erkannt werden kann. Zu diesem Zweck wird die Druckdifferenz zwischen der Tankentlüftungsanlage und dem Saugrohr erfaßt, wozu zwei getrennte Drucksensoren verwendet werden. Ist diese Druckdifferenz kleiner als erwartet, wird dies als Zeichen für eine Verstopfung gewertet.

Die Aufgabe der Erfindung besteht darin, die Detektion von Verstopfungen im Bereich der Tankentlüftungsanlagen weiter zu verbessern.

### Darstellung der Erfindungen

Ein erstes erfindungsgemäßes Verfahren zum Überprüfen der Funktionstüchtigkeit einer Tankentlüftungsanlage der oben genannten Art ist im Anspruch 1 definiert.

Ein zweites erfindungsgemäßes Verfahren ist im Anspruch 4 definiert.

Ein drittes erfindungsgemäßes Verfahren ist im Anspruch 8 definiert.

Diese Verfahren untersuchen somit als neuen Aspekt der Funktionstüchtigkeit einer Tankentlüftungsanlage die Durchsatzfähigkeit der Anlage, insbesondere des Adsorptionsfilters. Diese Durchsatzfähigkeit kann z.B. entweder dadurch herabgesetzt sein, daß die Belüftungsöffnung ganz oder teilweise verstopft ist oder die Füllung des Adsorptionsfilters, in der Regel Aktivkohle. so zusammengebacken oder verschmutzt ist, daß sie die Strömung von Belüftungsluft durch das Filter stark behindert. In beiden Fällen kann das Adsorptionsfilter seine Aufgabe des Adsorbierens von Kraftstoffdampf und des Desorbierens desselben mit Hilfe von Belüftungsluft nicht mehr richtig ausüben. Den Erfindungen liegt die Erkenntnis zugrunde, daß sich dieser Fehler dadurch bemerkbar macht, daß bei einer vorgegebenen Saugleistung der Unterdruck auf der Saugseite um so größer wird, ie weniger Belüftungsluft zu dieser Seite nachströmen kann, und daß beim Schließen des Tankentlüftungsventils der Abbau des genannten Unterdrucks um so langsamer erfolgt, jelangsamer Belüftungsluft (und Kraftstoffdampf) nachströmt. Jeder dieser Effekte, d. h. der Effekt des verstärkten Unterdrucks und der Effekt des verlangsamten Druckabbaus kann gesondert zum Feststellen ungenügender Durchsatzfähigkeit des Adsorptionsfilters herangezogen werden. Ein weiterer Effekt ist übermäßiger Druckanstieg beim Betanken eines OBVR-Systems.

Als Differenzdruck, der ein Maß für die Druckdifferenz zwischen Belüftungs- und Saugseite des Adsorptionsfilters ist, kann unmittelbar diese Druckdifferenz gemessen werden. Einfacher ist es jedoch, als Maß für diesen Druck die Differenz zwischen dem Druck auf der Saugseite des Adsorptionsfilters und dem Umgebungsdruck zu messen, da dann die Verbindung eines Differenzdruckmessers zur Belüftungsseite hin eingespart werden kann. Der auf diese Weise gemessene Druck ist ein gutes Maß für die eigentliche genannte Druckdifferenz, da der Druck auf der Belüftungsseite des Adsorptionsfilters im wesentlichen mit dem Umgebungsdruck übereinstimmt. Liegt eine Tankentlüftungsanlage vor, die zu irgendwelchen Zwecken einen Differenzdruckmesser am Tank aufweist, ist es von Vorteil, das Signal von diesem Differenzdruckmesser als Maß für die oben genannte Druckdifferenz zu verwenden.

Wird als Schwellwert für den Differenzunterdruck nur ein einziger Wert festgesetzt, muß er so hoch gewählt werden, daß er nur dann überschritten werden kann, wenn ein Betriebszustand mit höchstmöglichem Unterdruck auf der Saugseite vorliegt. Ein solcher Betriebszustand ist typischerweise ein solcher mittlerer Last und mittlerer Drehzahl des Motors mit hohem Gasfluß durch das Adsorptionsfilter. Da es möglich ist, daß ein solcher Betriebszustand über längere Zeit nicht erreicht wird, z. B. bei Stadtfahrt eines Fahrzeugs mit einem sehr leistungsstarken Motor, ist es von Vorteil, den genannten Schwellwert abhängig von Werten von Betriebsgrößen des Motors und des Tankentlüftungsventils zu wählen. Es kann nämlich für jeden Betriebszustand des Motors und jedes Tastverhältnis des Tankentlüftungsventils auf einem Prüfstand der zugehörige Druck auf der Saugseite des Adsorptionsfilters bei ordnungsgemäß arbeitendem Filter ausgetestet und in einem Kennfeld kann jeweils ein zugehöriger Schwellwert abgelegt werden, der um eine vorgegebene Prozentzahl oder eine vorgegebene Druckdifferenz höher ist als der für ordnungsgemäßen Betrieb geltende Differenzdruck.

Eine erste erfindungsgemäße Vorrichtung ist im Anspruch 10 definiert.

Eine zweite erfindungsgemäße Vorrichtung ist im Anspruch 11 definiert.

Eine dritte erfindungsgemäße Vorrichtung ist im Anspruch 12 definiert.

### Zeichnung

Fig. 1: schematische Darstellung einer Tankentlüftungsanlage mit einer Vorrichtung zum Überprüfen der Durchsatzfähigkeit eines Adsorptionsfilters mit Hilfe eines am Tank der Anlage angeordneten Differenzdruckmessers und einem Schwellwert-Kennfeld für Druckdifferenz-Schwellwerte:
Fig. 2: Darstellung entsprechend der von Fig. 1, jedoch mit einem Differenzdruckmesser am Adsorptionsfilter statt am Tank und einem fest vorgegebenen Zeitkonstanten-Schwellwert statt eines Druckdifferenz-Schwellwerts aus einem Kennfeld:
Fig. 3: Flußdiagramm zum Erläutern eines Verfahrens zum Überprüfen der Durchsatzfähigkeit eines Adsorptionsfilters mit Hilfe einer Unterruckdifferenz-Prüfung;
Fig. 4: Flußdiagramm zum Erläutern einer Ausgestaltung des Verfahrens von Fig. 3 dahingehend, daß ein Druckdifferenz-Schwellwert abhängig von Werten von Betriebsgrößen vorgegeben wird;
Fig. 5: Flußdiagramm zum Erläutern eines Verfahrens zum Überprüfen der Durchsatzfähigkeit eines Adsorptionsfilters mit Hilfe einer Zeitkonstanten, die den Abbau der Druckdifferenz zwischen Belüftungs- und Saugseite des Adsorptionsfilters beschreibt; und
Fig. 6: Flußdiagramm zum Erläutern eines Verfahrens zum Überprüfen der Durchsatzfähigkeit einer OBVR-Tankentlüftungsanlage mit Hilfe einer Überdruckdifferenz-Prüfung.

### Beschreibung von Ausführungsbeispielen

Die in Fig. 1 enthaltene Tankentlüftungsanlage an einem Verbrennungsmotor 10 mit Saugrohr 11 weist eine Verbindungsleitung 12 mit eingesetztem Tankentlüftungsventil 13 zwischen dem Saugrohr 11 und einem Adsorptionsfilter 14 sowie eine von letzterem zu einem Tank 15 führende Anschlußleitung 16 auf. Das Adsorptionsfilter 14 könnte aber auch ausgebildet sein wie in der nachfolgend beschriebenen Fig. 2 dargestellt. Unten in das Adsorptionsfilter 14 mündet an seiner Belüftungsseite eine Belüftungsleitung 17. An den Tank 15 ist ein Differenzdruckfühler 18.1 angeschlossen, der den Differenzdruck Dp zwischen dem Innendruck des Tanks und dem Umgebungsdruck mißt.

Am Motor 10 ist ein Drehzahlmesser 19 zum Bestimmen der Drehzahl n desselben vorhanden. Im Saugrohr 11 ist ein Luftmassenmesser 20 zum Erfassen der in den Motor strömenden Luftmasse angeordnet, der ein Lastsignal L liefert. Die Drehzahl n und die Last L dienen zum Bestimmen des Betriebszustandes des Motors 10. Dieser hängt weiterhin von der Zeit t ab, nämlich dahingehend, daß in einem festen Zeitraster abwechselnd ein Betrieb mit offenem bzw. geschlossenem Tankentlüftungsventil stattfindet.

Für den Betrieb mit bzw. ohne Tankentlüftung wird das Tankentlüftungsventil 13 von einer Ansteuereinrichtung 21 in bekannter Weise so angesteuert, daß für jeden Betriebszustand des Motors ein zugehöriges Tastverhältnis R des Ventils eingestellt wird.

Es sei nun angenommen, daß der Kraftstoff im Tank 15 nicht gast. Wird unter dieser Voraussetzung das Tankentlüftungsventil 13 geöffnet, stellt sich nach einigen Sekunden ein konstanter Differenzdruck Dp im Tank ein, der vom Unterdruck im Saugrohr 11, dem Tastverhältnis R des Tankentlüftungsventils 13, der Kennlinie des Tankentlüftungsventils und der Durchsatzfähigkeit des Adsorptionsfilters 14 für Belüftungsluft abhängt. Dieser Differenzdruck Dp kann auf einem Prüfstand in Abhängigkeit für unterschiedliche Werte der Drehzahl n, der Last L und des Tastverhältnisses R ausgemessen werden. Jeder so bestimmte Wert wird z. B. um 20 % erhöht, und der so erhöhte Wert wird als Schwellwert für einen jeweiligen Betriebszustand, wie er über Werte der genannten Betriebszustandsgrößen adressierbar ist, in einem Schwellwert-Kennfeld 22 abgelegt. Aus diesem Kennfeld kann ein jeweiliger Druckdifferenz-Schwellwert Dp_SW beim Betreiben der Tankentlüftungsanlage wieder ausgelesen werden und in einem Komparator 23.1 mit dem aktuell gemessenen Differenzdruck Dp verglichen werden.

Sobald sich die Durchsatzfähigkeit des Adsorptionsfilters 14 verschlechtert, sei es durch ein ganzes oder teilweises Verstopfen der Belüftungsleitung 17 oder sei es durch ein Zusammenbacken oder Verschmutzen der Aktivkohlefüllung 24 im Adsorptionsfilter 14, steigt der Differenzdruck Dp über Werte an, wie sie auf dem Prüfstand für ein ordnungsgemäßes Filter bei nichtgasendem Kraftstoff im Tank 15 ausgemessen wurden. Solange beim Betreiben der Anlage der Kraftstoff im Tank stark gast, wird trotz des Verschlechterns der Durchsatzfähigkeit des Adsorptionsfilters der genannte jeweils aktuelle Druckdifferenz-Schwellwert Dp_SW nicht überschritten.

Der eben genannte Fall des Überschreitens tritt jedoch ein, sobald der Kraftstoff nicht mehr ausreichend gast, um den verminderten Fluß von Belüftungsluft ausgleichen zu können. Der Komparator 23 gibt dann ein Fehlersignal FS aus, das anzeigt, daß der Differenzdruck Dp über den aktuellen Schwellwert Dp_SW gestiegen ist. Dieses Fehlersignal zeigt an, daß das Adsorptionsfilter einen vorgegebenen Mindestwert für die Durchsatzfähigkeit von Belüftungsluft unterschritten hat.

Auf das Schwellwert-Kennfeld 22 kann verzichtet werden, wenn die Tankentlüftungsanlage und der zugehörige Motor so konzipiert sind, daß relativ häufig Betriebszustände mit hohem Gasdurchsatz durchs Adsorptionsfilter und damit hohem Differenzdruck Dp auftreten. Es reicht dann aus, einen einzigen hohen Druckdifferenz-Schwellwert vorzugeben. Dies wird insbesondere bei Anlagen für Motoren geringer Leistung der Fall sein, da diese häufig bei mittleren Drehzahlen und im mittleren bis oberen Lastbereich betrieben werden, bei welchen Betriebszuständen besonders hohe Unterdrücke zwischen Sau- und Belüftungsseite des Adsorptionsfilters auftreten.

Der als Einrichtung zum Beurteilen der Durchsatzfähigkeit des Adsorptionsfilters 14 verwendete Komparator 23.1 kann dahingehend weitergebildet werden, daß er das Fehlersignal FS nicht unmittelbar ausgibt, wenn der aktuelle Differenzdruck über den Differenzdruck-Schwellwert steigt, sondern daß er dieses Fehlersignal nur ausgibt, wenn der Differenzdruck mindestens für eine vorgegebene Zeitspanne über dem zugehörigen Schwellwert liegt. Diese Zeitbedingung kann z. B. dadurch erfüllt werden, daß das Differenzdrucksignal vor dem Vergleichen mit dem Schwellwert mit einer vorgegebenen Zeitkonstanten integriert wird. Das Berücksichtigen einer gewissen Zeitspanne, innerhalb der die Druckdifferenz Dp über dem vorgegebenen Schwellwert liegen muß, damit das Fehlersignal FS ausgegeben wird, hat den Sinn, fälschliche Fehlerausgaben zu verhindern, wie sie auftreten können, wenn im Tank bei starken Kraftstoffbewegungen ein mit dem Differenzdruckfühler 18.1 in Verbindung stehendes Gasvolumen gegen andere Leitungen abgeschlossen wird und sich dieses Volumen bei der genannten Bewegung des Tankinhalts vergrößert.

Die Tankentlüftungsanlage gemäß Fig. 2 mit Vorrichtung zum Überprüfen der Durchsatzfähigkeit eines Adsorptionsfilters ist ähnlich aufgebaut wie die Anlage mit genannter Überprüfvorrichtung gemäß Fig. 1. In Fig. 2 ist ein Differenzdruckfühler 18.2 nunmehr an der Saugseite des Adsorptionsfilters 14 und nicht mehr am Tank 15 angeschlossen; er könnte jedoch auch wie in Fig. 1 angebracht sein. Ferner mündet die Anschlußleitung 16 vom Tank in das Adsorptionsfilter nicht mehr unmittelbar in die Saugseite des Adsorptionsfilters, sondern taucht ziemlich tief in die Aktivkohlefüllung 14 des Filters ein; sie kann jedoch auch wie in Fig. 1 ausgeführt sein. Ein Absperrventil 17.1 für die Belüftungsleitung und ein Füllstandssensor 15.1 sind vorhanden. Was die Vorrichtung zum Überprüfen der Durchsatzfähigkeit des Adsorptionsfilters anbetrifft, ist anzumerken, daß ein Komparator 23.2 vorhanden ist, der statt eines Differenzdruck-Schwellwerts aus einem Kennfeld nunmehr einen festen Zeitkonstanten-Schwellwert τ_SW erhält, um diesen mit einer aktuellen Zeitkonstanten τ zu vergleichen, wie sie von einer Bestimmungseinrichtung 25 geliefert wird. τ_SW kann ein Festwert sein oder vom Signal des Füllstandssensors in solcher Weise abhängen, daß er mit abnehmender Tankfüllung zunimmt.

Die Bestimmungseinrichtung 25 erhält das Differenzdrucksignal Dp vom Differenzdruckfühler 18.2, das Füllstandssignal und außerdem erhält sie von der Ansteuerung 21 für das Tankentlüftungsventil ein Signal, das angibt, wann das Tankentlüftungsventil 13 geschlossen wird (und das Absperrventil, falls vorhanden, wie im dargestellten Ausführungsbeispiel, zeitgleich geöffnet wird). Ab diesem Schließzeitpunkt erfaßt die Bestimmungseinrichtung 25 Werte des Differenzdrucks Dp in vorgegebenen Zeitabständen und bestimmt hieraus die Zeitkonstante τ für den Abbau des Differenzdrucks Dp. In vereinfachter Weise ist es auch möglich, daß die Bestimmungseinrichtung 25 so ausgebildet ist, daß sie die Zeitspanne mißt, innerhalb der der Differenzdruck Dp einen vorgegebenen Wert erreicht, z. B. etwa ein Viertel des im Zeitpunkt des Schließens des Tankentlüftungsventils herrschenden Differenzdrucks. Es wird dann diese gemessene Zeitspanne als Zeitkonstante gewertet. Das Absperrventil 17.1 kann, falls vorhanden, dazu verwendet werden, daß zu Beginn der Prüfung ein größerer Unterdruck herrscht und somit eine genauere Messung wegen verbessertem Signal/Stör-Verhältnis möglich ist.

Zum genaueren Beschreiben der bisher angedeuteten und weiterer Verfahren dienen die Flußdiagramme der Fig. 3 bis 5.

Beim Ablauf gemäß Fig. 3 wird nach dem Start des Verfahrens die Druckdifferenz Dp gemessen (Schritt s3.1), und anschließend wird nach Durchlaufen zweier Marken A und B in einem Schritt s3.2 untersucht, ob die gemessene Druckdifferenz Dp über einem Schwellwert Dp_SW für eine Zeitspanne Δp liegt, die länger ist als eine Schwellzeitspanne Δp_SW. Ist dies nicht der Fall, wird in einem Endschritt se untersucht, ob das Verfahren beendet werden soll. Ist dies nicht der Fall, laufen die Vorgänge ab Schritt s3.1 erneut ab. Stellt sich in Schritt s3.2 bei einem der Durchläufe heraus, daß die dort abgefragten Bedingungen beide erfüllt sind, wird in einem Schritt s3.3 eine Fehlermeldung dahingehend ausgegeben, daß das Adsorptionsfilter ungenügende Durchsatzfähigkeit aufweist. Auf dieses Signal hin kann z. B. eine Signallampe zum Aufleuchten gebracht werden, die anzeigt, daß kein schwerwiegender Fehler vorliegt, daß aber in nächster Zeit eine Werkstatt aufgesucht werden sollte. Gleichzeitig kann die Fehlermeldung in einem Fehlerspeicher abgelegt werden, damit die Werkstatt im Rahmen einer Fehlerdiagnose schnell feststellen kann, weswegen die Signallampe zum Aufleuchten gebracht wurde. Nach Ausgabe der Fehlermeldung wird das Ende des Verfahrens erreicht.

Fig. 4 veranschaulicht den vorrichtungsmäßig durch Fig. 1 dargestellten Fall, daß nämlich der Druckdifferenz-Schwellwert Dp_SW in Schritt s3.2 im Verfahren von Fig. 3 nicht fest vorgegeben wird, sondern von Werten von Betriebsgrößen des Motors und des Tankentlüftungsventils abhängt. Die Schritte s4.1 und s4.2 von Fig. 4 werden hierzu zwischen den Marken A und B im Verfahren von Fig. 3 eingefügt. In Schritt s4.1 werden Werte von Betriebsgrößen des Motors und des Tankentlüftungsventils, im Beispielsfall der Drehzahl n, der Last L und des Tastverhältnisses R erfaßt, und mit Hilfe dieser Werte wird im Schritt s4.2 ein Kennfeld adressiert, aus dem der an der adressierten Stelle eingetragene aktuelle Schwellwert Dp_SW ausgelesen wird.

Fig. 5 veranschaulicht ein Verfahren entsprechend dem, wie es weiter oben anhand der Vorrichtung von Fig. 2 erläutert wurde. In einem Schritt s5.1 wird untersucht, ob das Tankentlüftungsventil geschlossen wurde. Sobald dies der Fall ist, wird eine Zeitmessung ab dem Schließzeitpunkt T_0 gestartet, und es wird der Differenzdruck Dp_0 beim Schließen des Ventils erfaßt (Schritt s5.2). Weitere Messungen des Differenzdrucks Dp erfolgen zu festgesetzten Zeitpunkter T nach dem Schließzeitpunkt T_0 (Schritt s5.3). Mit Hilfe der so gewonnene Druckdifferenzwerte in Abhängigkeit der Zeit wird die Zeitkonstante τ für den Abbau der Druckdifferenz Dp bestimmt (Schritt s5.4).

In einem Schritt s5.5 wird abgefragt, ob die so bestimmte Zeitspanne τ über einer Schwelle τ_SW liegt. Ist dies der Fall, erfolgt in einem Schritt s5.6 eine Maßnahme zur Fehlerausgabe, die derjenigen entspricht, wie sie weiter oben anhand von Schritt s3.3 erläutert wurde, worauf das Verfahren beendet wird. Ergibt sich dagegen in Schritt s5.5, daß die Zeitkonstante τ die genannte Schwelle nicht überschritt, wird wiederum in einem Endschritt se abgefragt, ob das Verfahren beendet werden soll. Ist dies nicht der Fall, wird der Ablauf ab Schritt s5.1 erneut ausgeführt.

Bei den eben beschriebenen Verfahrensabläufen wurde nicht angegeben, ob der Differenzdruck Dp am Tank 15 oder am Adsorptionsfilter 14 gemessen wird. Auch auf die Art der Einführung der Anschlußleitung 16 in das Adsorptionsfilter 14 ist nicht abgehoben. Wie bereits weiter oben in anderem Zusammenhang angegeben gilt auch für den Ort der Erfassung des Differenzdrucks, der ein Maß für die Druckdifferenz zwischen Belüftungs- und Saugseite des Adsorptionsfilters ist, daß dieser Ort ebenso wie der optimale Verfahrensablauf vom Gesamtaufbau der Anlage und des mit dieser zusammenarbeitenden Motors abhängt. Die jeweils optimale Lösung kann durch Prüfstandsversuche ermittelt werden.

Das Verfahren gemäß Fig. 6 dient zum überprüfen des Verstopftseins einer OBVR-Tankentlüftungsanlage, insbesondere des Adsorptionsfilters einer solchen Anlaae. Es handelt sich hier um Anlagen, bei denen der gesamte beim Betanken anfallende Kraftstoffdampf vom Adsorptionsfilter aufgenommen werden soll (OBVR = On-Board-Vapour-Recovery). Dies erfolgt dadurch, daß beim Betanken die Zapfpistole gegen den Tankstut-zen abgedichtet ist. Ist die Anlage verstopft, muß wegen der genannten Abdichtung ein besonders hoher Überdruck beim Betanken auftreten, der in seinem Ausmaß außer von der Stärke der Verstopfung noch von der Schnelligkeit des Betankens abhängt.

In einem Schritt s6.1 wird untersucht, ob sich der Füllstand im Tank ändert. Dieser Schritt dient dazu, festzustellen, ob das Fahrzeug betankt wird. Falls hierzu ein anderer Senscr zur Verfügung steht, kann auch dessen Signal verwendet werden. Wird Betanken festgestellt, wird die Füllstandsänderung gemessen (Schritt s6.2) und mit Hilfe des Meßergebnisses wird eine Differenz-Überdruckschwelle DSP_SW bestimmt (Schritt s6.3). Wird mit einer festen Schwelle gearbeitet, entfallen die Schritte s6.2 und s6.3. Anschließend wird der Differenz-Überdruck Dp gemessen (Schritt s6.4) und der Meßwert wird mit der vorstehend genannten Schwelle DSP_SW verglichen (Schritt s6.5). Ergibt sich hierbei, daß der gemessene Wert den Schwellwert nicht überschreitet, wird die Anlage als frei beurteilt (Schritt s6.6). Andernfalls wird eine Fehlermeldung ausgegeben (Schritt s6.7), die anzeigt, daß die Anlage verstopft ist. Diese Meldung kann in einen Fehlerspeicher eingetragen werden. Zusätzlich wird, vorteilhafterweise eine Warnlampe zum Aufleuchten gebracht, um einem Fahrer anzuzeigen, daß eine Werkstatt aufgesucht werden sollte.

Der in Schritt s6.4 gemessene Differenz-Überdruck Dp ist die Druckdifferenz zwischen dem Innendruck der Tankentlüftungsanlage und dem Umgebungsdruck. Ist der Differenzdruckmesser zum Erfassen dieses Differenzdrucks am Tank angeordnet, wie in Fig. 1 dargestellt, lassen sich alle Verstopfungen zwischen Tank und Belüftungsleitung des Adsorptionsfilters unmittelbar durch eine übermäßige Druckerhöhung feststellen. Bei einer Anbringungsart gemäß Fig. 2 am Adsorptionsfilter machen sich dagegen Verstopfungen des Adsorptionsfilters durch übermäßig hohen Druck und Verstopfungen zwischen Tank und Adsorptionsfilter durch besonders niederen Überdruck beim Betanken bemerkbar.

## Patentansprüche

1. Verfahren zum Überprüfen der Funktionstüchtigkeit einer Tankentlüftungsanlage für ein Kraftfahrzeug mit einem Verbrennungsmotor (10), welche Anlage ein Adsorptionsfilter (14) mit einer Belüftungsöffnung (17) an seiner Belüftungsseite und mit einer Anschlußleitung (16) zu einem Tank (15) sowie ein Tankentlüftungsventil (13) aufweist, das in eine Verbindungsleitung (12) zwischen dem Saugrohr (11) des Motors und der Saugseite des Adsorptionsfilters geschaltet ist, dadurch gekennzeichnet, daß
- bei öffnend angesteuertem Tankentlüftungsventil (13) und
- falls vorhanden, öffnend angesteuertem Ventil (17.1) in der Belüftungsöffnung (17)
- ein Differenzdruck (DP) gemessen wird, zwischen der Belüftungsseite oder Umgebung und der Saugseite des Adsorptionsfilters.

2. Verfahren nach Anspruch 1, **dadurch gekennzeichnet,** daß der gemessene Differenzdruck (Dp) den Schwellwert (Dp_SW) für mindestens eine vorgegebene Zeitspanne (Δt_SW) überschreiten muß, damit auf ungenügende Durchsatzfähigkeit des Adsorptionsfilters (14) geschlossen wird.

3. Verfahren nach einem der Ansprüche 1 oder 2 **dadurch gekennzeichnet,** daß
- Werte von Betriebszustandsgrößen (n, L, R) des Motors (10) und des Tankentlüftungsventils (13) erfaßt werden
- und der Schwellwert (Dp_SW) abhängig von den erfaßten Werten der Betriebszustandsgrößen vorgegeben wird.

4. Verfahren zum Überprüfen der Funktionstüchtigkeit einer Tankentlüftungsanlage für ein Kraftfahrzeug mit einem Verbrennungsmotor (10), welche Anlage ein Adsorptionsfilter (14) mit einer Belüftungsöffnung (17) an seiner Belüftungsseite und mit einer Anschlußleitung (16) zu einem Tank (15) sowie ein Tankentlüftungsventil (13) aufweist, das in eine Verbindungsleitung (12) zwischen dem Saugrohr (11) des Motors und der Saugseite des Adsorptionsfilters geschaltet ist, dadurch gekennzeichnet, daß
- nach Ablauf einer Regenerierphase vorgegebener Dauer bei geöffnetem Tankentlüftungsventil (13) und
- falls vorhanden, öffnend angesteuertem Ventil (17.1) in der Belüftungsöffnung (17), in welcher Phase sich ein Unterdruck in der Tankentlüftungsanlage aufgebaut hat, das Tankentlüftungsventil geschlossen wird und im wesentlichen beim Schließen desselben ein Differenzdruck (DP) gemessen wird, zwischen Belüftungsseite oder Umgebung und Saugseite des Adsorptionsfilters,
- die Zeitkonstante (tau) für den Abbau der gemessenen Druckdifferenz nach dem Schließen des Tankentlüftungsventils mit Hilfe mindestens einer weiteren Differenzdruckmessung bestimmt wird,
- und auf ungenügende Durchsatzfähigkeit des Adsorptionsfilters geschlossen wird, wenn die ermittelte Zeitkonstante länger ist als eine Schwellwertzeitkonstante (tauSW).

5. Verfahren nach Anspruch 4, **dadurch gekennzeichnet,** daß die Schwellwert-Zeitkonstante (τ_SW) abhängig vom Füllstand des Tanks vorgegeben wird.

6. Verfahren nach einem der Ansprüche 1 bis 5, **dadurch gekennzeichnet,** daß als Differenzdruck (Dp) die Differenz zwischen dem Druck auf der Saugseite des Adsorptionsfilters (14) und dem Umgebungsdruck gemessen wird.

7. Verfahren nach einem der Ansprüche 1 bis 5, **dadurch gekennzeichnet,** daß als Differenzdruck (Dp) die Differenz zwischen dem Druck im Tank (15) und dem Umgebungsdruck gemessen wird.

8. Verfahren zum Überprüfen der Funktionstüchtigkeit einer Tankentlüftungsanlage für ein Kraftfahrzeug mit einem Verbrennungsmotor (10), welche Anlage ein Adsorptionsfilter (14) mit einer Belüftungsöffnung (17) an seiner Belüftungsseite und mit einer Anschlußleitung (16) zu einem Tank (15) sowie ein Tankentlüftungsventil (13) aufweist, das in eine Verbindungsleitung (12) zwischen dem Saugrohr (11) des Motors und der Saugseite des Adsorptionsfilters geschaltet ist, welche Anlage so ausgebildet ist, daß beim Betanken die Zapfpistole gegen den Tankstutzen abdichtet, , dadurch gekennzeichnet, daß
- ermittelt wird, ob getankt wird,
- falls ein Betanken festgestellt wird, wobei das Tankentlüftungsventil (13) während des Tankens geschlossen ist, der Differenzüberdruck (DP) gemessen wird, der der Differenz zwischen dem Innendruck der Tankentlüftungsanlage und dem Umgebungsdruck entspricht,
- und die Tankentlüftungsanlage als verstopft beurteilt wird, wenn der gemessene Differenzüberdruck einen Differenzüberdruckschwellwert überschreitet (DP>DSPSW).

9. Verfahren nach Anspruch 8, **dadurch gekennzeichnet,** daß der Differenz-Überdruck-Schwellwert (DSP_SW) abhängig von der Änderung eines Füllstandsignals vorgegeben wird.

10. Vorrichtung, die die Funktionstüchtigkeit einer Tankentlüftungsanlage für ein Kraftfahrzeug mit einem Verbrennungsmotor (10) überprüft, welche Anlage ein Adsorptionsfilter (14) mit einer Belüftungsöffnung (17) an seiner Belüftungsseite und mit einer Anschlußleitung (16) zu einem Tank (15) sowie ein Tankentlüftungsventil (13) aufweist, das in eine Verbindungsleitung (12) zwischen dem Saugrohr (11) des Motors und der Saugseite des Adsorptionsfilters geschaltet ist, gekennzeichnet durch
- einen Differenzdruckfühler, der den Differenzdruck zwischen der Belüftungsseite oder Umgebung und der Saugseite des Aktivkohlefilters mißt, der im Betrieb der Brennkraftmaschine bei geöffnetem Tankentlüftungsventil (13) und
- falls vorhanden, geöffnetem Ventil (17.1) in der Belüftungsöffnung (17),
- und durch eine Beurteilungeinrichtung, die das Signal vom Differenzdruckfühler erhält, und ein Fehlersignal ausgibt, das ungenügende Durchsatzfähigkeit des Adsorptionsfilters anzeigt, wenn der gemessene Differenzdruck einen Schwellwert übersteigt.

11. Vorrichtung, die die Funktionstüchtigkeit einer Tankentlüftungsanlage für ein Kraftfahrzeug mit einem Verbrennungsmotor (10) überprüft, welche Anlage ein Adsorptionsfilter (14) mit einer Belüftungsöffnung (17) an seiner Belüftungsseite und in einer Anschlußleitung (16) zu einem Tank (15) sowie ein Tankentlüftungsventil (13) aufweist, daß in eine Verbindunsgleitung (12) zwischen dem Saugrohr (11) des Motors und der Saugseite des Adsorptionsfilters geschaltet ist, gekennzeichnet durch
- einen Differenzdruckfühler (18.2), der den Differenzdruck (DP) zwischen der Belüftungsseite oder Umgebung und der Saugseite des Adsorptionsfilters mißt
- eine Bestimmungseinrichtung (25), die das Signal vom Differenzdruckfühler und außerdem ein Signal erhält, das das Schließen des Tankentlüftungsventils anzeigt, und die die Zeitkonstante (tau) des Abbaus des gemessenen Differenzdrucks nach dem Schließen des Tankentlüftungsventils mit Hilfe der ihr zugeführten Differenzdrucks Signale bestimmt,
- und eine Beurteilungseinrichtung (23,2), die das Signal von der Bestimmungseinrichtung erhält und die ein Fehlersignal ausgibt, das ungenügende Durchsetzfähigkeit des Adsorptionsfilters zeigt, wenn die ermittelte Zeitkonstante (tau) einen Schwellwert (tauSW) übersteigt.

12. Vorrichtung, die die Funktionstüchtigkeit einer Tankentlüftungsanlage für ein Kraftfahrzeug mit einem Verbrennungsmotor (10) überprüft, welche Anlage ein Adsorptionsfilter (14) mit einer Belüftungsöffnung (17) an seiner Belüftungsseite und mit einer Anschlußleitung (16) zu einem Tank (15) sowie ein Tankentlüftungsventil (13) aufweist, das in eine Verbindungsleitung (12) zwischen dem Saugrohr (11) des Motors und der Saugseite des Adsorptionsfilters geschaltet ist, und welche Anlage so ausgebildet ist, daß beim Betanken die Zapfpistole gegen den Tankstutzen abdichtet, gekennzeichnet durch
- einen Differenzdruckfühler (18.2), der den Differenzdruck (DP) zwischen dem Innendruck der Tankentlüftungsanlage und dem Umgebungsdruck mißt,
- eine Bestimmungseinrichtung, die ermittelt, ob getankt wird,
- und eine Beurteilungseinrichtung, die die Tankentlüftungsanlage als verstopft beurteilt, wenn im Fall des Betankens der gemessene Differenzüberdruck eine Differenzüberdruckschwellwert überschreitet (DP>DSPSW).

## Claims

1. Method for testing the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, characterized in that, with the tank ventilation valve (13) controlled so as to open and, if present, the valve (17.1) controlled so as to open in the ventilation port (17), a differential pressure (DP) is measured between the ventilation side or environment and the suction side of the adsorption filter.

2. Method according to Claim 1, characterized in that the measured differential pressure (Dp) must exceed the threshold value (Dp_SW) for at least a predetermined timespan (Δt_SW), so that a conclusion as to an insufficient throughput capacity of the adsorption filter (14) is drawn.

3. Method according to one of Claims 1 or 2, characterized in that values of operating state variables (n, L, R) of the engine (10) and of the tank ventilation valve (13) are recorded, and the threshold value (Dp_SW) is determined as a function of the recorded values of the operating state variables.

4. Method for testing the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, characterized in that, after the expiry of a regenerating phase of predetermined duration with the tank ventilation valve (13) opened and, if present, the valve (17.1) controlled so as to open in the ventilation port (17), in which phase a vacuum has built up in the tank ventilation system, the tank ventilation valve is closed and, essentially during the closing of the latter, a differential pressure (DP) is measured between the ventilation side or environment and the suction side of the adsorption filter, the time constant (tau) for the reduction of the measured pressure difference after the closing of the tank ventilation valve is determined by means of at least one further differential-pressure measurement, and a conclusion as to an insufficient throughput capacity of the adsorption filter is drawn if the time constant determined is longer than a threshold time constant (tauSW).

5. Method according to Claim 4, characterized in that the threshold time constant (τ_SW) is determined as a function of the fill level of the tank.

6. Method according to one of Claims 1 to 5, characterized in that the difference between the pressure on the suction side of the adsorption filter (14) and the ambient pressure is measured as the differential pressure (Dp).

7. Method according to one of Claims 1 to 5, characterized in that the difference between the pressure in the tank (15) and the ambient pressure is measured as the differential pressure (Dp).

8. Method for testing the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, the said system being designed in such a way that, when the tank is being filled, the pump nozzle seals off relative to the tank filler neck, characterized in that it is determined whether the tank is being filled and, if filling of the tank is detected, the tank ventilation valve (13) being closed during tank filling, the differential overpressure (DP), which corresponds to the difference between the internal pressure of the tank ventilation system and the ambient pressure, is measured, and the tank ventilation system is judged to be clogged if the measured differential overpressure exceeds a differential overpressure threshold value (DP>DSPSW).

9. Method according to Claim 8, characterized in that the differential overpressure threshold value (DSP_SW) is determined as a function of the change in a fill-level signal.

10. Device which tests the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, characterized by a differential-pressure sensor which measures the differential pressure between the ventilation side or environment and the suction side of the activated-charcoal filter which, when the internal combustion engine is in operation, [lacuna] with the tank ventilation valve (13) opened and, if present, the valve (17.1) opened in the ventilation port (17), and by an evaluation device which receives the signal from the differential-pressure sensor and which emits a fault signal indicating an insufficient throughput capacity of the adsorption filter if the measured differential pressure exceeds a threshold value.

11. Device which tests the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, characterized by a differential-pressure sensor (18.2) which measures the differential pressure (DP) between the ventilation side or environment and the suction side of the adsorption filter, by a determination device (25) which receives the signal from the differential-pressure sensor and, moreover, a signal indicating the closing of the tank ventilation valve, and which determines the time constant (tau) of the reduction of the measured differential pressure after the closing of the tank ventilation valve by means of the differential-pressure signals supplied to the said determination device, and by an evaluation device (23,2) which receives the signal from the determination device and which emits a fault signal indicating the insufficient throughput capacity of the adsorption filter if the time constant (tau) determined exceeds a threshold value (tauSW).

12. Device which tests the operating capacity of a tank ventilation system for a motor vehicle with an internal combustion engine (10), the said system having an adsorption filter (14) with a ventilation port (17) on its ventilation side and with a connecting conduit (16) to a tank (15) as well as a tank ventilation valve (13) which is inserted into a junction conduit (12) between the suction pipe (11) of the engine and the suction side of the adsorption filter, and the said system being designed in such a way that, when the tank is being filled, the pump nozzle seals off relatively to the tank filler neck, characterized by a differential-pressure sensor (18.2) which measures the differential pressure (DP) between the internal pressure of the tank ventilation system and the ambient pressure, by a determination device which determines whether the tank is being filled, and by an evaluation device which judges the tank ventilation system to be clogged when, during filling of the tank, the measured differential overpressure exceeds a differential overpressure threshold value (DP>DSPSW).

## Revendications

1. Procédé pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration,
caractérisé en ce que
- quand la soupape de ventilation du réservoir (13) est commandée pour s'ouvrir, et
- si c'est le cas, quand la soupape commandée pour s'ouvrir (17.1) est dans l'ouverture de ventilation (17),
- on mesure une pression différentielle (Dp), entre le côté de la ventilation ou l'environnement et le côté de l'aspiration du filtre d'aspiration.

2. Procédé selon la revendication 1,
caractérisé en ce que
la pression différentielle mesurée (Dp) doit dépasser la valeur de seuil (Dp_SW) pendant au moins un intervalle de temps prédéfini (Δt_SW), afin de pouvoir conclure à une insuffisance du filtre d'aspiration (14) en ce qui concerne son débit.

3. Procédé selon l'une des revendications 1 ou 2,
caractérisé en ce que
- l'on détecte des valeurs de grandeurs de fonctionnement (n, L, R) du moteur (10) et de la soupape de ventilation du réservoir (13), et
- l'on prédéfinit la valeur de seuil (Dp_SW) en fonction des valeurs détectées des grandeurs des états de fonctionnement.

4. Procédé pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration,
caractérisé en ce qu'
- après le déroulement d'une phase de régénération d'une durée prédéfinie dans le cas où la soupape de ventilation du réservoir (13) est ouverte, et
- si c'est le cas, quand la soupape commandée (17.1) est dans l'ouverture d'aération (17), dans la phase dans laquelle il s'est établi une dépression dans l'installation de ventilation du réservoir, la soupape de ventilation du réservoir se ferme et lors sensiblement de la fermeture de celle-ci, une pression différentielle (Dp) est mesurée entre le côté de la ventilation ou l'environnement et le côté de l'aspiration du filtre d'aspiration,
- la constante de temps (tau) pour la chute de la différence de pression mesurée, après la fermeture de la soupape de ventilation du réservoir, est déterminée à l'aide d'au moins une autre mesure de pression différentielle, et
- l'on conclue à une insuffisance du débit du filtre d'aspiration, quand la constante de temps déterminée est plus longue qu'une constante de temps de valeur de seuil (tauSW).

5. Procédé selon la revendication 4,
caractérisé en ce que
la constante de temps de valeur de seuil (τ_SW) est prédéfinie en fonction de l'état de remplissage du réservoir.

6. Procédé selon l'une des revendications 1 à 5,
caractérisé en ce que
l'on mesure comme pression différentielle (Dp) la différence entre la pression sur le côté de l'aspiration du filtre d'aspiration (14) et la pression ambiante.

7. Procédé selon l'une des revendications 1 à 5,
caractérisé en ce que
l'on mesure comme pression différentielle (Dp) la différence entre la pression dans le réservoir (15) et la pression ambiante.

8. Procédé pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration, installation qui est constituée d'une manière telle que lors du remplissage du réservoir avec le pistolet de distribution de carburant on assure l'étanchéité par rapport à l'ajutage du réservoir,
caractérisé en ce qu'
- on détecte si un remplissage s'effectue,
- au cas où l'on détecte qu'un remplissage s'effectue, la soupape de ventilation du réservoir (13) étant fermée pendant le remplissage du réservoir, on mesure la surpression différentielle (Dp), qui correspond à la différence entre la pression intérieure de l'installation de ventilation du réservoir et la pression ambiante, et
- on considère que l'installation de ventilation du réservoir est bouchée, quand la surpression différentielle mesurée dépasse une valeur de seuil de surpression différentielle (Dp>DSpSW).

9. Procédé selon la revendication 8,
caractérisé en ce que
la valeur de seuil de surpression différentielle (DSP_SW) est prédéfinie en fonction de la variation d'un signal de remplissage.

10. Dispositif, pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration,
caractérisé par
- un capteur de pression différentielle, qui mesure la pression différentielle entre le côté de la ventilation ou l'environnement et le côté de l'aspiration du filtre à charbon actif, qui quand le moteur à combustion interne est en fonctionnement alors que la soupape de ventilation du réservoir (13) est ouverte, et
- si c'est le cas, quand la soupape (17.1) est ouverte dans l'ouverture de ventilation (17), et
- grâce à un dispositif d'estimation, qui reçoit le signal du capteur de pression différentielle, et délivre un signal de défaut, indique l'insuffisance du filtre d'aspiration quant à son débit, quand la pression différentielle mesurée dépasse une valeur de seuil.

11. Dispositif, pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration,
caractérisé par
- un capteur de pression différentielle (18.2), qui mesure la pression différentielle (DP) entre le côté de la ventilation ou l'environnement et le côté de l'aspiration du filtre d'aspiration,
- un dispositif de détermination (25), qui reçoit le signal du capteur de pression différentielle et en outre un signal, qui indique la fermeture de la soupape de ventilation du réservoir, et qui détermine la constante de temps (tau) de la chute de la pression différentielle mesurée après la fermeture de la soupape de ventilation du réservoir à l'aide des signaux de la pression différentielle qui lui sont amenés, et
- un dispositif d'estimation (23, 2), qui reçoit le signal du dispositif de détermination et qui délivre un signal de défaut, qui indique une insuffisance du filtre d'aspiration quant à son débit, quand la constante de temps (tau) déterminée dépasse une valeur de seuil (tauSW).

12. Dispositif, pour contrôler le bon fonctionnement d'une installation de ventilation du réservoir d'un véhicule équipé d'un moteur à combustion interne (10), installation qui présente un filtre d'aspiration (14) avec une ouverture de ventilation (17) sur le côté de sa ventilation et avec une conduite de raccordement (16) allant à un réservoir (15) et une soupape de ventilation du réservoir (13), qui est branchée dans une conduite de liaison (12), située entre le tuyau d'aspiration (11) du moteur et le côté de l'aspiration du filtre d'aspiration,
caractérisé par
- un capteur de pression différentielle (18.2), qui mesure la pression différentielle (DP) entre la pression intérieure de l'installation de ventilation du réservoir et la pression ambiante,
- un dispositif de détermination, qui détecte si l'on remplit le réservoir, et
- un dispositif d'estimation, qui considère que l'installation de ventilation du réservoir est bouchée , quand, dans le cas ou l'on remplit le réservoir, la pression différentielle dépasse une valeur de seuil de surpression différentielle (DP>DSPSW).
